# EUROPÄISCHE PATENTSCHRIFT

(11) **EP 4 066 269 B1**
(45) Veröffentlichungstag und Bekanntmachung des Hinweises auf die Patenterteilung: **25.10.2023**
(21) Anmeldenummer: 21708646.1
(22) Anmeldetag: 26.02.2021
(51) Int. Cl.: H01H 3/02, H01T 1/14, H01T 4/04, H01H 37/76, H01R 9/26, H01R 9/24, H01C 7/12, H01T 4/06

(54) **ÜBERSPANNUNGSSCHUTZVORRICHTUNG**
SURGE PROTECTOR
DISPOSITIF DE PROTECTION CONTRE LES SURTENSIONS

(30) Priorität: 26.02.2020 DE 102020202428
(43) Veröffentlichungstag der Anmeldung: 05.10.2022
(73) Patentinhaber: DEHN SE, 92318 Neumarkt i.d. OPf. (DE)
(72) Erfinder: GÄCK, Florian, 92318 Neumarkt (DE); SCHRAFL, Julius, 92318 Neumarkt (DE); GÖTZ, Markus, 92318 Neumarkt (DE); HEROLD, Hans, 92318 Neumarkt (DE); BÖHM, Thomas, 92318 Neumarkt (DE); MOOSBURGER, Benjamin, 92318 Neumarkt (DE); SELLERER, Thomas, 92318 Neumarkt (DE); WÖLFL, Dominik, 92318 Neumarkt (DE); HESS, Michael, 92318 Neumarkt (DE)
(74) Vertreter: Isarpatent
(86) Internationale Anmeldenummer: PCT/EP2021/054909
(87) Internationale Veröffentlichungsnummer: WO 2021/170837

(56) Entgegenhaltungen:
- DE-A1-102010 033 179
- DE-A1-102011 115 722
- DE-A1-102013 019 390

## Beschreibung

### Stand der Technik

Die vorliegende Erfindung betrifft eine Überspannungsschutzvorrichtung, insbesondere für informationstechnische- und/oder kommunikationstechnische Anlagen.

Obwohl nicht darauf beschränkt, werden die vorliegende Erfindung und die ihr zugrundeliegende Problematik anhand von Überspannungsschutzvorrichtungen für informationstechnische- und/oder kommunikationstechnische Anlagen in Reiheneinbauausführung nachstehend näher erläutert.

Die DE 10 2011 115 722 A1 offenbart ein Überspannungsschutzgerät zum Schutz von elektrischen Niederspannungsinstallationen, bestehend aus einem Geräteunterteil und aus mindestens einem auf das Geräteunterteil aufsteckbaren Geräteoberteil, wobei das Geräteunterteil Eingangs- und Ausgangsklemmen für elektrische Leiter, mindestens zwei Leitungspfade, die jeweils einander zugeordnete Eingangs- und Ausgangsklemmen miteinander verbinden und mit den Eingangs- und Ausgangsklemmen verbundene, insbesondere als Steckerbuchsen ausgebildete, Kontaktelemente aufweist, wobei in den Leitungspfaden Längsimpedanzen angeordnet sind, wobei das Geräteoberteil zu den Kontaktelementen korrespondierende, insbesondere als Steckerstifte ausgebildete, Gegenkontaktelemente und mindestens ein zwischen zwei Gegenkontaktelemente geschaltetes Grobschutzelement und mindestens ein zwischen zwei andere Gegenkontaktelemente geschaltetes Feinschutzelement aufweist, und wobei das mindestens eine Grobschutzelement und das mindestens eine Feinschutzelement durch Aufstecken des Oberteils auf das Unterteil mit den Längsimpedanzen elektrisch verbindbar sind. Das mindestens eine Feinschutzelement ist mit seinem ersten Anschluss mit zwei ersten Gegenkontaktelementen und mit seinem zweiten Anschluss mit zwei zweiten Gegenkontaktelementen verbunden. Die zwei ersten Gegenkontaktelemente sind zwei Kontaktelementen im ersten Leitungspfand, zwischen denen ein Schalter angeordnet ist, zugeordnet. Die zwei zweiten Gegenkontaktelemente sind zwei Kontaktelementen im zweiten Leitungspfand, zwischen denen ein Schalter angeordnet ist, zugeordnet. Die Schalter sind geöffnet, wenn das Geräteoberteil auf das Geräteunterteil aufgesteckt ist.

Die DE 10 2010 033 179 A1 offenbart eine elektrische Schaltungsanordnung für ein Überspannungsschutzgerät, mit einem Überspannungsableiter, insbesondere Gasableiter, und zwei Leitungselementen. Die Schaltungsanordnung umfasst eine elektrische Schalteinrichtung, die eine erste Schaltstellung aufweist, in der die Leitungselemente mittels der Schalteinrichtung kurzgeschlossen sind, und die eine zweite Schaltstellung aufweist, in der der Überspannungsableiter mittels der Schalteinrichtung elektrisch zwischen die Leitungselemente zwischengeschaltet ist.

Die DE 10 2006 034 164 B4 beschreibt einen mehrpoligen Blitzstrom- und/oder Überspannungsableiter in Reihenklemmausführung zum Schutz von Geräten und Anlagen der Informationstechnik, welcher ein Basisteil und ein Steckteil umfasst. Eine Leiterplattenanordnung mit einer Überspannungsschutz-Schaltungseinrichtung ist in dem Steckteil angeordnet und über Kontaktzungen mit dem Basisteil verbindbar.

Die DE 42 41 331 A1 beschreibt einen Überwachungs- und/oder Sicherungsbaustein, wobei ein Schaltelement thermosensitiv über eine Lotverbindung angebracht und durch Federkraft vorgespannt ist. Überschreitet die Federkraft bei Aufschmelzen der Lotverbindung die Haltekraft der Lötstelle, öffnet das Schaltelement und unterbricht eine elektrische Verbindung.

Bekannte Überspannungsschutz-Schaltungseinrichtungen weisen als Überspannungsschutzkomponenten eingangsseitig Gasentladungsableiter mit Durchbruchsspannungen von typischerweise einigen 100 V und ausgangsseitig Suppressordioden, z.B. Zenerdioden, mit Durchbruchsspannungen von typischerweise einigen 10V auf. Desweiteren sind üblicherweise Längsentkopplungselemente in Form von Widerständen, z.B. Varistoren o.ä., vorgesehen.

Folgendes Überlastverhalten der Überspannungsschutzkomponenten ist bekannt. Widerstände (Längsentkopplungselemente) werden bei Überlast hochohmig und unterbrechen den Signalfluss. Suppressordioden zeigen bei Überlast bzw. Alterung typischerweise niederohmiges Verhalten (bis hin zum Kurzschluss). Gasentladungsableiter (insbesondere für datentechnische Anwendungen) verhalten sich wie Suppressordioden und gehen bei Überlast in Kurzschluss (bzw. werden niederohmig).

Bisher wird ein mögliches Altern bzw. eine Überlast der oben genannten Überspannungsschutzkomponenten zwar gelegentlich betrachtet und über eine Anzeige signalisiert, bzw. werden defekte Bauteile abgetrennt. Bei Defekt des Überspannungsschutzes wurde bisher der Nutzsignalkreis entweder kurzgeschlossen (durch Suppressordiode oder Gasentladungsableiter) oder unterbrochen (Widerstand hochohmig), so dass es zur Signalunterbrechung und somit zum Ausfall der kompletten Signal-Übertragungsstrecke kommt (Signal / Datenverlust).

### Offenbarung der Erfindung

Die vorliegende Erfindung schafft eine Überspannungsschutzvorrichtung, insbesondere für informationstechnische- und/oder kommunikationstechnische Anlagen, nach Patentanspruch 1.

Bevorzugte Weiterbildungen der vorliegenden Erfindung sind Gegenstand der jeweiligen Unteransprüche.

Die Idee der vorliegenden Erfindung besteht darin, einen Ausfall der Signal-Übertragungsstrecke bei ausgelöster Überspannungsschutzvorrichtung zu verhindern. Um dies zu erreichen, wird eine mechanische Auslöseeinrichtung implementiert, welche den oder die durch die Überspannungsschutz-Schaltungseinrichtung führenden Strompfade abtrennt und einen bzw. mehrere Strompfad bereitstellt, die das bzw. die externen Spannungssignale vom jeweiligen Eingang zum jeweiligen Ausgangs unter Umgehung der Überspannungsschutz-Schaltungseinrichtung leiten. Die mechanische Auslöseeinrichtung lässt sich derart gestalten, dass sie sowohl bei Überlast- als auch bei Alterungsphänomenen anspricht.

Gemäß einer bevorzugten Weiterbildung weist die mechanische Auslöseeinrichtung eine mit einer Lotverbindung oder Leitkleberverbindung auf der Platine angebrachten Leiterbahnverbindungseinrichtung, welche in einem ausgelösten Zustand bei Überschreiten des vorgegebenen Auslösestroms durch die Lotverbindung oder Leitkleberverbindung aufschmelzbar ist, wobei die Leiterbahnverbindungseinrichtung im nicht ausgelösten Zustand eine erste Unterbrechungsstelle im dritten Strompfad überbrückt, und eine verlagerbare mechanische Betätigungseinrichtung zum Öffnen der ersten Schaltkontakteinrichtung im nicht ausgelösten Zustand und zum Schließen der ersten Schaltkontakteinrichtung im ausgelösten Zustand und zum Entfernen der Leiterbahnverbindungseinrichtung im ausgelösten Zustand auf. Eine derartige Leiterbahnverbindungseinrichtung, welche beispielsweise als Miniplatine ausgebildet ist, ermöglicht eine einfache und sichere Trennung einer oder mehrerer Leiterbahnen zum Abkoppeln der Überspannungsschutzkomponente.

Gemäß einer weiteren bevorzugten Weiterbildung ist eine zweite elektrische Überspannungsschutzkomponente in einem fünften Strompfad zwischen den ersten Ausgangsanschluss und den zweiten Ausgangsanschluss geschaltet und die Leiterbahnverbindungseinrichtung nicht ausgelösten Zustand eine zweite Unterbrechungsstelle im fünften Strompfad überbrückt. So lassen sich mehrere Überspannungsschutzkomponenten gleichzeitig abkoppeln.

Gemäß einer weiteren bevorzugten Weiterbildung umfasst die Überspannungsschutzvorrichtung einen vierten Strompfad zum Leiten des zweiten externen Spannungssignals vom zweiten Eingangsanschluss zum zweiten Ausgangsanschluss über die Überspannungsschutz-Schaltungseinrichtung; eine zweite Schaltkontakteinrichtung zum Öffnen und Schließen des zweiten Strompfades, eine dritte elektrische Überspannungsschutzkomponente, die zwischen den vierten Strompfad und die erste elektrische Überspannungsschutzkomponente geschaltet ist, wobei die Leiterbahnverbindungseinrichtung im nicht ausgelösten Zustand eine zweite Unterbrechungsstelle im vierten Strompfad überbrückt, wobei ein Masseanschluss vorgesehen ist und ein erster Knoten zwischen der ersten Überspannungsschutzkomponente und der dritten Überspannungsschutzkomponente mit dem Masseanschluss verbunden ist, und wobei die mechanische Betätigungseinrichtung zum parallelen Öffnen der ersten und zweiten Schaltkontakteinrichtung im nicht ausgelösten Zustand und zum parallelen Schließen der Schließen der ersten und zweiten Schaltkontakteinrichtung im ausgelösten Zustand eingerichtet ist. So lässt sich die Überspannungsschutzvorrichtung auf zwei Signalwege erweitern.

Gemäß einer weiteren bevorzugten Weiterbildung ist eine vierte elektrische Überspannungsschutzkomponente zwischen den zweiten Ausgangsanschluss und die zweite elektrische Überspannungsschutzkomponente geschaltet ist, wobei ein zweiter Knoten zwischen der zweiten und vierten Überspannungsschutzkomponente mit dem Masseanschluss verbunden ist, wobei die Leiterbahnverbindungseinrichtung im nicht ausgelösten Zustand eine vierte Unterbrechungsstelle im fünften Strompfad zwischen der vierten Überspannungsschutzkomponente und dem zweiten Ausgangsanschluss überbrückt. So lassen sich sämtliche Fehlströme zum Masseanschluss hin ableiten.

Gemäß einer weiteren bevorzugten Weiterbildung weist die mechanische Betätigungseinrichtung ein drehbares Schwenkteil auf, das mittels einer Federeinrichtung gegen die Leiterbahnverbindungseinrichtung vorgespannt ist. Ein derartiges Schwenkteil lässt sich einfach auf einer Platine anbringen.

Gemäß einer weiteren bevorzugten Weiterbildung weist die mechanische Betätigungseinrichtung einen durch das Schwenkteil auslenkbaren Stößel auf, der über ein Kulissenteil mit der ersten Schaltkontakteinrichtung bzw. mit der ersten und zweiten Schaltkontakteinrichtung verbunden ist. So lassen sich die erste Schaltkontakteinrichtung bzw. die erste und zweite Schaltkontakteinrichtung mit einer einfachen Konstruktion parallel bzw. synchron steuern.

Gemäß einer weiteren bevorzugten Weiterbildung ist im dritten und/oder vierten Strompfad eine Impedanzeinrichtung, vorzugsweise ein Widerstand, vorgesehen.

Gemäß einer weiteren bevorzugten Weiterbildung weisen die erste und/oder dritte elektrische Überspannungsschutzkomponente eine Gasentladungsröhre auf.

Gemäß einer weiteren bevorzugten Weiterbildung weisen die zweite und/oder vierte elektrische Überspannungsschutzkomponente eine bidirektionale Zenerdiode, z.B. eine TVS-Diode, auf.

Gemäß einer weiteren bevorzugten Weiterbildung sind die erste Schaltkontakteinrichtung bzw. die erste und zweite Schaltkontakteinrichtung als elastische Federzungen ausgebildet.

Gemäß einer weiteren bevorzugten Weiterbildung ist das Gehäuse einteilig ausgebildet ist und weist ein wannenartiges Unterteil auf, das mittels einer Deckplatte verschließbar ist.

Gemäß einer weiteren bevorzugten Weiterbildung ist das Gehäuse zweiteilig ausgebildet und weist ein Basisteil und ein Steckteil auf, wobei das Steckteil im Basisteil lösbar verrastend einsteckbar ist, wobei der erste und zweite Strompfad, der erste und zweite Eingangsanschluss und der erste und zweite Ausgangsanschluss und die erste bzw. die erste und zweite Schaltkontakteinrichtung im Basisteil vorgesehen sind und wobei die Überspannungsschutz-Schaltungseinrichtung, die Platine und die mechanische Betätigungseinrichtung im Steckteil vorgesehen sind.

Gemäß einer weiteren bevorzugten Weiterbildung ist eine Mehrzahl von Steckkontakten zum elektrischen Verbinden vom dem Steckteil mit dem Basisteil an der Platine angebracht, welche aus dem Steckteil herausragen und in das Basisteil einführbar sind.

Gemäß einer weiteren bevorzugten Weiterbildung ist die mechanische Betätigungseinrichtung derart gestaltet, dass bei nicht in das Basisteil eingestecktem Steckteil die erste bzw. die erste und zweite Schaltkontakteinrichtung geschlossen sind. Dies ermöglicht einen Austausch des defekten Steckteils, ohne dass es zu einer Signalunterbrechung und einer damit verbundenen Funktionsstörung der Anlage kommt.

Gemäß einer weiteren bevorzugten Weiterbildung weist die mechanische Betätigungseinrichtung einen durch das Schwenkteil auslenkbaren Stößel aufweist, der in das Basisteil zum Öffnen der ersten Schaltkontakteinrichtung bzw. der ersten und zweiten Schaltkontakteinrichtung im nicht ausgelösten Zustand einführbar ist.

Gemäß einer weiteren bevorzugten Weiterbildung weisen das Steckteil und das Basisteil jeweils ein wannenartiges Unterteil auf, die mittels einer jeweiligen Deckplatte verschließbar sind.

### Kurze Beschreibung der Zeichnungen

Zum besseren Verständnis der vorliegenden Erfindung und ihrer Vorteile wird nun auf die nachfolgende Beschreibung in Verbindung mit den zugehörigen Zeichnungen verwiesen.

Nachfolgend wird die Erfindung anhand exemplarischer Ausführungsformen näher erläutert, die in den schematischen Abbildungen der Zeichnungen angegeben sind.

Es zeigen:
- Fig. 1a) -d): schematische Gehäuse-Innendraufsichten einer zweiteiligen Überspannungsschutzvorrichtung im aufgeteilten Zustand gemäß einer ersten Ausführungsform der vorliegenden Erfindung, und zwar Fig. 1a) eines Steckteil-Unterteils, Fig. 1b) eines Basisteil-Unterteils, Fig. 1c) eines Steckteil-Deckels und Fig. 1d) eines Basisteil-Deckels;
- Fig. 2a), b): schematische Gehäuse-Innendraufsichten einer zweiteiligen Überspannungsschutzvorrichtung im zusammengesetzten Zustand gemäß der ersten Ausführungsform der vorliegenden Erfindung, und zwar Fig. 2a) im nicht ausgelösten Zustand und Fig. 2b) im ausgelösten Zustand;
- Fig. 3a)-c): schematische Gehäuse-Innendraufsichten einer einteiligen Überspannungsschutzvorrichtung gemäß einer zweiten Ausführungsform der vorliegenden Erfindung, und zwar Fig. 3a) eines Unterteils im nicht ausgelösten Zustand, Fig. 3b) eines Unterteils im ausgelösten Zustand und Fig. 3c) eines Deckels;
- Fig. 4: ein Schaltungsdiagramm zum Erläutern einer ersten beispielhaften elektrischen Implementierung einer Überspannungsschutz-Schaltungseinrichtung in der Überspannungsschutzvorrichtung gemäß der ersten oder zweiten Ausführungsform;
- Fig. 5: ein Schaltungsdiagramm zum Erläutern einer zweiten beispielhaften elektrischen Implementierung einer Überspannungsschutz-Schaltungseinrichtung in der Überspannungsschutzvorrichtung gemäß der ersten oder zweiten Ausführungsform;
- Fig. 6: ein Schaltungsdiagramm zum Erläutern einer dritten beispielhaften elektrischen Implementierung einer Überspannungsschutz-Schaltungseinrichtung in der Überspannungsschutzvorrichtung gemäß der ersten oder zweiten Ausführungsform; und
- Fig. 7a),b): funktionelle Diagramme zum Erläutern einer beispielhaften mechanischelektrischen Implementierung einer beispielhaften mechanischen Auslöseeinrichtung in der Überspannungsschutzvorrichtung gemäß der ersten oder zweiten Ausführungsform, und zwar Fig. 7a) im nicht ausgelösten Zustand und Fig. 7b) im ausgelösten Zustand.

Sofern nicht anders angegeben, bezeichnen gleiche Bezugszeichen gleiche Elemente der Zeichnungen.

Fig. 1a) -d) zeigen schematische Gehäuse-Innendraufsichten einer zweiteiligen Überspannungsschutzvorrichtung im aufgeteilten Zustand gemäß einer ersten Ausführungsform der vorliegenden Erfindung, und zwar Fig. 1a) eines Steckteil-Unterteils, Fig. 1b) eines Basisteil-Unterteils, Fig. 1c) eines Steckteil-Deckels und Fig. 1d) eines Basisteil-Deckels.

Wie in Fig. 1a) dargestellt, weist die Überspannungsschutzvorrichtung gemäß der ersten Ausführungsform ein Steckteil ST auf, welches ein wannenartiges Unterteil WST hat. Im Innern des wannenförmigen Unterteils WST des Steckteils ST ist eine Platine P vorgesehen, auf der eine Überspannungsschutz-Schaltungseinrichtung ausgebildet ist.

Die Überspannungsschutz-Schaltungseinrichtung weist eine erste Impedanz R1, z.B. einen ersten linearen Widerstand, und eine zweite Impedanz R2, z.B. einen zweiten linearen Widerstand R2, auf. Weiterhin weist die Überspannungsschutz-Schaltungseinrichtung eine erste Gasentladungsröhre G1 und eine zweite Gasentladungsröhre G2 sowie eine erste bidirektionale Zenerdiode Z1 und eine zweite bidirektionale Zenerdiode Z2 auf.

Mit einer Lotverbindung oder Leitkleberverbindung ist auf der Platine P eine Leiterbahnverbindungseinrichtung B angebracht, welche in einem ausgelösten Zustand bei einem durch Überschreiten eines Nennparameters (Überlast) und /oder durch Degradation der Bauteile hervorgerufenen Auslösestrom (Leckstrom), bei dem die Lotverbindung oder Leitkleberverbindung aufschmelzbar ist, entfernbar ist, so dass entsprechende Leiterbahnen unterbrochen sind. Die Leiterbahnverbindungseinrichtung B verbindet insbesondere einige Unterbrechungsstellen in der Überspannungsschutz-Schaltungseinrichtung, wie später näher erläutert werden wird.

Weiterhin auf der Platine P vorgesehen, ist eine verlagerbare mechanische Betätigungseinrichtung, welche ein drehbares Schwenkteil S aufweist, das mittels einer Federeinrichtung EF gegen die Leiterbahnverbindungseinrichtung B vorgespannt ist. Bezugszeichen DA bezeichnet dabei die Drehachse des Schwenkteils S. Weiterhin steht das drehbare Schwenkteil S mit einem Stößel SL in mechanischem Kontakt, der im nicht ausgelösten Zustand aus dem wannenartigen Unterteil WST herausragt und bei ausgelöstem Zustand in das wannenartige Unterteil WST hineindrückbar ist.

Ein Lichtkanal LK ist in der Unterwand des wannenartigen Unterteils WGT vorgesehen, welcher bei verschwenktem Schwenkteil S im ausgelösten Zustand durch eine Deckeleinrichtung DE verschließbar ist, die mit dem Schwenkteil S einteilig verbunden ist. Zusätzlich einteilig verbunden mit dem Schwenkteil S ist eine Anzeigeeinrichtung AE, die sich bei verschwenktem Schwenkteil S im ausgelösten Zustand vor ein Sichtfenster SI des wannenartigen Unterteils WGT verschwenken lässt, um so einen ausgelösten Zustand anzuzeigen, beispielsweise durch eine entsprechende z.B. rote Farbmarkierung.

Zudem weist die Überspannungsschutzvorrichtung gemäß der ersten Ausführungsform ein Basisteil BT auf, welches ebenfalls ein wannenartiges Unterteil WBT hat, wie nachstehend mit Bezug auf Fig. 1b) näher erläutert wird.

An der dem Basisteil BT zugewandten Seite des Steckteils ST befindet sich an der Platine P eine Mehrzahl von Steckkontakten P1, P2, P1', P2', PM zum elektrischen Verbinden von dem Steckteil ST mit dem Basisteil BT.

Bei in dem Basisteil BT eingesteckten Steckteil ST dienen Rastnasen RA1, RA2, welche an federnd elastischen Zungen Z1, Z2 vorgesehen sind, zum lösbaren Verrasten des Steckteils ST mit dem Basisteil BT. Die Verrastung ist beispielsweise mit verdrehbaren Laschen LA1, LA2 im wannenartigen Unterteil WST lösbar.

Weiter mit Bezug auf Fig. 1b) sind im wannenartigen Unterteil WBT des Basisteils BT ein erster Eingangsanschluss E1 zum Anlegen eines ersten externen Spannungssignals, ein zweiter Eingangsanschluss E2 zum Anlegen eines zweiten externen Spannungssignals, ein erster Ausgangsanschluss A1 zum Ausgeben des ersten externen Spannungssignals und ein zweiter Ausgangsanschluss A2 zum Ausgeben des zweiten externen Spannungssignals untergebracht.

Ein erster Strompfad ST1 ist in dem Basisteil BT gebildet und dient zum Leiten des ersten externen Spannungssignals vom ersten Eingangsanschluss E1 zum ersten Ausgangsanschluss A1 unter Umgehung der Überspannungsschutz-Schaltungseinrichtung.

Ein zweiter Strompfad ST2 ist in dem Basisteil BT ausgebildet und dient zum Leiten des zweiten externen Spannungssignals vom zweiten Eingangsanschluss E2 zum zweiten Ausgangsanschluss A2 unter Umgehung der Überspannungsschutz-Schaltungseinrichtung.

Eine erste Schaltkontakteinrichtung F1 dient zum Öffnen und Schließen des ersten Strompfades ST1, und eine zweite Schaltkontakteinrichtung F2 dient zum Öffnen und Schließen des zweiten Strompfades ST2. Im vorliegenden Beispiel sind die erste Schaltkontakteinrichtung F1 und die zweite Schaltkontakteinrichtung F2 als elastische Federzungen ausgebildet, welche über den Stößel SL der mechanischen Betätigungseinrichtung im Steckteil ST zum Öffnen und Schließen des ersten bzw. zweiten Strompfades ST1, ST2 auslenkbar sind, wie später näher erläutert wird. Die erste und zweite Schaltkontakteinrichtung F1, F2 sind über ein Kulissenteil KU gekoppelt, sodass sie von dem Stößel SL parallel bzw. simultan geschaltet werden können.

Weiterhin ausgebildet im Basisteil BT ist eine Abzweigungskontakt Z1 zu einem dritten Strompfad ST3, welcher über die Steckkontakte P1 und P1' zu einem weiteren Abzweigungskontakt Z1' führt, zum Leiten des ersten externen Spannungssignals vom ersten Eingangsanschluss E1 zum ersten Ausgangsanschluss A1 über die Überspannungsschutz-Schaltungseinrichtung bei eingestecktem Steckteil ST im nicht ausgelösten Zustand.

Weiterhin ausgebildet im Basisteil BT ist eine Abzweigungskontakt Z2 zu einem vierten Strompfad ST4, welcher über die Steckkontakte P2 und P2` zu einem weiteren Abzweigungskontakt Z2` führt, zum Leiten des zweiten externen Spannungssignals vom zweiten Eingangsanschluss E2 zum zweiten Ausgangsanschluss A2 über die Überspannungsschutz-Schaltungseinrichtung bei eingestecktem Steckteil ST im nicht ausgelösten Zustand.

Ein Steckkontakt PM ist bei eingestecktem Steckteil ST mit einem Abzweigungskontakt ZM verbunden, der wiederum mit einem Masseanschluss M im Steckteil ST verbunden ist, welcher an der Unterseite des wannenartigen Unterteils WBT des Basisteils BT vorgesehen ist.

Bei der vorliegenden Ausführungsform ist die Unterseite des wannenartigen Unterteils WBT beispielsweise derart gestaltet, dass eine Montage auf einer erdbaren Montageschiene möglich ist.

Den Steckkontakten P1, P2, PM, P1', P2` entsprechende Stecklöcher sind im Basisteil BT angeordnet. Hierbei sei noch erwähnt, dass die Anordnung der Steckkontakte P1, P2, P1', P2', PM bewusst unsymmetrisch gewählt ist, um eine Montage in einer um 180° gedrehten Position derart zu ermöglichen, dass die erste Schaltkontakteinrichtung F1 und die zweite Schaltkontakteinrichtung F2 zustandsunabhängig permanent geöffnet sind.

Weiter mit Bezug auf Fig. 1c) ist die Deckplatte DST des Steckteils ST gezeigt, welche eine entsprechende Öffnung für den Lichtkanal LK aufweist und welche Rastelemente RA zum Verrasten mit dem wannenartigen Unterteil WST aufweist sowie entsprechende Abdeckungen PA für die Steckkontakte P1, P2, P1', P2', PM.

Analog ist in Fig. 1d) die Deckplatte DBT für das Basisteil BT gezeigt, welche ebenfalls Rastelemente RA' zum Verrasten der Deckplatte DBT mit dem wannenartigen Unterteil WBT sowie den Lichtkanal LK aufweist.

Fig. 2a), b) zeigen schematische Gehäuse-Innendraufsichten einer zweiteiligen Überspannungsschutzvorrichtung im zusammengesetzten Zustand gemäß der ersten Ausführungsform der vorliegenden Erfindung, und zwar Fig. 2a) im nicht ausgelösten Zustand und Fig. 2b) im ausgelösten Zustand.

Im in Fig. 2a) gezeigten Zustand ist das Steckteil ST im Basisteil BT verrastet. Der Stößel SL der mechanischen Betätigungseinrichtung drückt auf das Kulissenteil KU und damit sind die erste Schaltkontakteinrichtung F1 und die zweite Schaltkontakteinrichtung F2 geöffnet, sodass der erste Strompfad ST1 und der zweite Strompfad ST2 geöffnet sind und das erste externe Spannungssignal über die Überspannungsschutz-Schaltungseinrichtung vom ersten Eingangsanschluss E1 zum ersten Ausgangsanschluss A1 geleitet wird. Ebenso wird das zweite externe Spannungssignal vom zweiten Eingangsanschluss E2 über den vierten Strompfad ST4 über die Überspannungsschutz-Schaltungseinrichtung zum zweiten Ausgangsanschluss A2 geleitet. Wie ebenfalls aus Fig. 2a) ersichtlich, ist das Schwenkteil S gegen die verlötete Leiterbahnverbindungseinrichtung B vorgespannt und befindet sich im nicht ausgelösten Zustand.

Gemäß Fig. 2b) ist der ausgelöste Zustand dargestellt, in dem die Lotverbindung oder Leitkleberverbindung der Leiterbahnverbindungseinrichtung B nach Überschreiten des vorgegebenen Auslösestroms aufgeschmolzen ist und somit die Leiterbahnverbindungseinrichtung B von den Kontaktstellen K entfernt ist, sodass die Unterbrechungsstellen, wie nachstehend näher erläutert, nicht mehr durch die Leiterbahnverbindungseinrichtung B überbrückt sind.

Gleichzeitig ist der Stößel SL der mechanischen Betätigungseinrichtung nach Verschwenken des Schwenkteils S nach oben ausgelenkt, sodass die erste Schaltkontakteinrichtung F1 und die zweite Schaltkontakteinrichtung F2 zum Schließen des ersten Strompfades ST1 und des zweiten Strompfades ST2 aufgrund der elastischen Federkraft geschlossen sind.

Durch das Entfernen der Leiterbahnverbindungseinrichtung B sind der dritte Strompfad ST3 und der vierte Strompfad ST4 geöffnet, sodass der gesamte Stromfluss durch den ersten und zweiten Strompfad ST1, ST2 über das Basisteil BT führt.

Fig. 3a)-c) zeigen schematische Gehäuse-Innendraufsichten einer einteiligen Überspannungsschutzvorrichtung gemäß einer zweiten Ausführungsform der vorliegenden Erfindung, und zwar Fig. 3a) eines Unterteils im nicht ausgelösten Zustand, Fig. 3b) eines Unterteils im ausgelösten Zustand und Fig. 3c) eines Deckels.

Die Darstellung gemäß Fig. 3a) entspricht der Darstellung gemäß Fig. 2a), wobei lediglich das Gehäuse GT mit einem wannanartigen Unterteil WGT einteilig ausgestaltet ist. Die elektrischen und mechanischen Komponenten entsprechen denen, die bereits mit Bezug auf Fig. 2a), b) beschrieben worden sind.

Analog ist in Fig. 3b) für ein einteiliges Gehäuse GT mit einem wannenartigen Unterteil WGT der ausgelöste Zustand analog Fig. 2b) dargestellt, in dem das Schwenkteil S verschwenkt ist und die Leiterbahnverbindungseinrichtung B entfernt ist sowie der Stößel SL nach oben verschoben ist, sodass sämtlicher Stromfluss über den ersten und zweiten Strompfad ST1, ST2 geht.

Mit Bezug auf Fig. 3c) ist die Deckplatte DGT für das wannenförmige Unterteil WGT dargestellt, welche wiederum Verrastungen RA" und den Lichtkanal LK aufweist.

Fig. 4 ist ein Schaltungsdiagramm zum Erläutern einer ersten beispielhaften elektrischen Implementierung einer Überspannungsschutz-Schaltungseinrichtung in der Überspannungsschutzvorrichtung gemäß der ersten oder zweiten Ausführungsform.

Wie in Fig. 4 dargestellt, verläuft der erste Strompfad ST1 vom ersten Eingangsanschluss E1 über die erste Schaltkontakteinrichtung F1 zum ersten Ausgangsanschluss A1. Analog verläuft der zweite Strompfad ST2 vom zweiten Eingangsanschluss über die zweite Schaltkontakteinrichtung F2 zum zweiten Ausgangsanschluss. In der Darstellung gemäß Fig. 4 sind die erste und zweite Schaltkontakteinrichtung F1, F2 geöffnet, sodass das erste externe Spannungssignal über den dritten Strompfad vom ersten Eingangsanschluss E1 zum ersten Ausgangsanschluss A1 verläuft und das zweite externe Spannungssignal vom zweiten Eingangsanschluss E2 über den vierten Strompfad ST4 zum zweiten Ausgangsanschluss A2 verläuft.

In den dritten Strompfad ST3 ist eine erste Impedanz R1, z.B. ein erster linearer Widerstand, geschaltet. In den vierten Strompfad ST4 ist eine zweite Impedanz R2, z.B. zweiter linearer Widerstand R2, geschaltet.

Zwischen einen im dritten Strompfad ST3 vor dem ersten Widerstand R1 liegenden Knoten K0 und einen im vierten Strompfad ST4 vor dem zweiten Widerstand R2 liegenden Knoten K1 ist eine Reihenschaltung einer Überspannungsschutzkomponente in Form einer ersten Gasentladungsröhre G1 und einer Überspannungsschutzkomponente in Form einer zweiten Gasentladungsröhre G2 geschaltet, wobei ein zwischen der ersten und zweiten Gasentladungsröhre G1, G2 liegender Knoten KN1 mit dem Masseanschluss M verbunden ist.

Die erste und zweite Gasentladungsröhre G1, G2 haben typischerweise eine Durchbruchspannung im Bereich von 70 Volt bis 600 Volt und können somit am ersten bzw. zweiten Eingangsanschluss E1, E2 auftretende Überspannungen zum Masseanschluss M hin ableiten.

Zwischen einen im dritten Strompfad ST3 hinter dem ersten Widerstand R1 liegenden Knoten K2 und einen im vierten Strompfad ST4 hinter dem zweiten Widerstand R2 liegenden Knoten K4 ist eine weitere Überspannungsschutzkomponente in Form einer bidirektionalen Zenerdiode Z1 geschaltet. Ein fünfter Strompfad ST5 verläuft durch die bidirektionale Zenerdiode Z1.

Die mechanische Auslöseeinrichtung AU, welche wie oben beschrieben die Leiterbahnverbindungseinrichtung B, das Schwenkteil S, die elastische Federeinrichtung EF und den Stößel SL umfasst, überbrückt eine erste Unterbrechungsstelle U1 im dritten Strompfad, eine zweite Unterbrechungsstelle U2 im vierten Strompfad, eine dritte Unterbrechungsstelle U1' im fünften Strompfad, welche zwischen dem dritten Strompfad ST3 und der bidirektionalen Zenerdiode Z1 liegt, und eine vierte Unterbrechungsstelle U2`, welche zwischen der bidirektionalen Zenerdiode Z1 und dem vierten Strompfad ST4 liegt, wenn der nicht ausgelöste Zustand vorliegt. Ebenfalls öffnet die mechanische Auslöseeinrichtung AU im nicht ausgelösten Zustand die erste Schaltkontakteinrichtung F1 und die zweite Schaltkontakteinrichtung F2 über den Stößel SL.

Wenn, wie oben beschrieben, ein vorgegebener Auslösestrom durch die Lotverbindung oder Leitkleberverbindung der Leiterbahnverbindungseinrichtung B fließt, wird die Lotverbindung oder Leitkleberverbindung an den jeweiligen Kontakten K, welche später beispielhaft näher erläutert werden, auf, und die Leiterbahnverbindungseinrichtung B wird durch das elastische vorgespannte Schwenkteil S entfernt.

Dies hat zur Folge, dass die erste Unterbrechungsstelle U1, die zweite Unterbrechungsstelle U2, die dritte Unterbrechungsstelle U1' und die vierte Unterbrechungsstelle U2` nicht mehr überbrückt, also unterbrochen, sind und dass der Stößel SL die erste Schaltkontakteinrichtung F1 und die zweite Schaltkontakteinrichtung F2 nicht mehr öffnet, sondern freigibt und die elastische Federkraft diese schließt, sodass das erste und zweite externe Spannungssignal direkt vom ersten Eingangsanschluss E1 über den ersten Strompfad ST1 zum ersten Ausgangsanschluss und das zweite externe Spannungssignal direkt über den Strompfad ST2 vom zweiten Eingangsanschluss zum zweiten Ausgangsanschluss geleitet werden, wodurch die Überspannungsschutz-Schaltungseinrichtung vom ersten und zweiten externen Spannungssignal umgangen wird.

Im Falle der Überspannungsschutzvorrichtung mit dem zweiteiligen Gehäuse, welches aus dem Steckteil ST und dem Basisteil BT besteht, kann somit das Steckteil ST mit der Überspannungsschutz-Schaltungseinrichtung und der mechanischen Auslöseeinrichtung AU ausgetauscht werden, ohne dass der Signalfluss durch den ersten und zweiten Strompfad ST1, ST2 unterbrochen wird.

Fig. 5 ist ein Schaltungsdiagramm zum Erläutern einer zweiten beispielhaften elektrischen Implementierung einer Überspannungsschutz-Schaltungseinrichtung in der Überspannungsschutzvorrichtung gemäß der ersten oder zweiten Ausführungsform.

Gemäß Fig. 5 unterscheidet sich die zweite beispielhafte elektrische Implementierung der Überspannungsschutz-Schaltungseinrichtung dadurch von der ersten Implementierung, dass anstelle einer einzelnen bidirektionalen Zenerdiode zwischen der dritten Unterbrechungsstelle U1' und der vierten Unterbrechungsstelle U2` eine Reihenschaltung zwischen einer ersten bidirektionalen Zenerdiode Z1 und einer zweiten bidirektionalen Zenerdiode Z2 vorgesehen ist, wobei ein zwischen der ersten und zweiten bidirektionalen Zenerdiode Z1, Z2 liegender Knoten KN2 ebenfalls mit dem Masseanschluss M verbunden ist. Somit lassen sich Überspannungen, welche an der ersten und zweiten bidirektionalen Zenerdiode Z1, Z2 auftreten, die typischerweise eine Durchbruchspannung von 5 bis 500 Volt aufweisen, bei dieser zweiten Implementierung ebenfalls zum Masseanschluss M ableiten.

Die Funktionsweise der mechanischen Auslöseeinrichtung AU ist identisch wie bei der ersten Implementierung.

Fig. 6 ist ein Schaltungsdiagramm zum Erläutern einer dritten beispielhaften elektrischen Implementierung einer Überspannungsschutz-Schaltungseinrichtung in der Überspannungsschutzvorrichtung gemäß der ersten oder zweiten Ausführungsform.

Wie in Fig. 6 dargestellt, wird bei der dritten beispielhaften elektrischen Implementierung der Überspannungsschutz-Schaltungseinrichtung lediglich ein erstes externes Spannungssignal an den ersten Eingangsanschluss E1 angelegt und über die erste Schaltkontakteinrichtung F1 zum ersten Ausgangsanschluss geleitet. Der zweite Eingangsanschluss E2 liegt bei dieser Implementierung auf Massepotenzial und ist direkt mit dem zweiten Ausgangsanschluss A2 verbunden.

Der dritte Strompfad ST3 verläuft, wie bereits oben beschrieben, über den Knoten K0, den ersten nicht-linearen Widerstand R1, die erste Unterbrechungsstelle U1 und den zweiten Knoten K2 zum ersten Ausgangsanschluss. Zwischen den Knoten K0 und den ersten Strompfad ST1 ist die erste Gasentladungsröhre G1 geschaltet, und zwischen den Knoten K2 und den zweiten Strompfad ST2 ist die bidirektionale Zenerdiode Z1 geschaltet, wobei bei dieser Implementierung lediglich eine erste Unterbrechungsstelle U1 zwischen dem ersten nicht-linearen Widerstand R1 und dem Knoten K2 und eine zweite Unterbrechungsstelle U1' zwischen dem Knoten K2 und der bidirektionalen Zenerdiode Z1 vorgesehen ist.

Die mechanische Auslöseeinrichtung AU wirkt bei dieser Implementierung lediglich auf die erste Unterbrechungsstelle U1 und die zweite Unterbrechungsstelle U1' sowie die erste Schaltkontakteinrichtung F1, wobei die Funktionalität analog zur oben beschriebenen Funktionalität bei der ersten und zweiten Implementierung ist.

Fig. 7a),b) sind funktionelle Diagramme zum Erläutern einer beispielhaften mechanisch-elektrischen Implementierung einer beispielhaften mechanisch-elektrischen Implementierung einer mechanischen Auslöseeinrichtung in der Überspannungsschutzvorrichtung gemäß der ersten oder zweiten Ausführungsform, und zwar Fig. 7a) im nicht ausgelösten Zustand und Fig. 7b) im ausgelösten Zustand.

Wie in Fig. 7a) und 7b) gezeigt, überbrückt die Leiterbahnverbindungseinrichtung B in Form einer aufgelöteten Platine mit jeweiligen Leiterbahnabschnitten LB 1 bzw. LB2 jeweils drei Kontakte K, welche im dritten Strompfad ST3 bzw. vierten Strompfad ST4 liegen.

Bei der Implementierung gemäß Fig. 7 sind wie bei der Implementierung gemäß Fig. 5 zwei bidirektionale Zenerdioden Z1, Z2 vorgesehen.

Wie in Fig. 7b) dargestellt, ist im ausgelösten Zustand die Leiterbahnverbindungseinrichtung B entfernt und befindet sich beispielsweise lose im Steckteil ST bzw. Gesamtteil GT und sind die entsprechenden Unterbrechungsstellen geöffnet. Aufgrund der geringen Masse der Leiterbahnverbindungseinrichtung B und aufgrund einer auf der Unterseite der Platine P angebrachten Wärmeverteilfläche und aufgrund einer auf der Oberseite der Platine P angebrachten Wärmeverteilfläche wird "einseitig" (an einem Kontakt K) entstehende Wärme schnell auf alle übrigen Lötstellen verteilt. Dadurch wird eine gleichzeitige und gleichmäßige Erwärmung erzielt. Eine Abtrennung erfolgt dann, wenn alle Lötstellen den eutektischen Temperaturpunkt überschritten haben.

Ebenfalls sind im ausgelösten Zustand die erste und zweite Schaltkontakteinrichtung F1, F2 geschlossen, sodass das erste und zweite externe Spannungssignal direkt vom ersten Eingangsanschluss E1 zum ersten Ausgangsanschluss A1 bzw. vom zweiten Eingangsanschluss E2 zum zweiten Ausgangsanschluss A2 fließen.

Obwohl die vorliegende Erfindung anhand von bevorzugten Ausführungsformen erläutert wurde, ist sie nicht darauf beschränkt, sondern vielfältig modifizierbar. Beispielsweise kann die Überspannungsschutzvorrichtung sowohl auf einer Montageschiene (Hutschiene) angeordnet sein als auch als Endgeräteschutz über einen speziellen Sockel auf einer Platine befestigt sein.

Die Gehäusegeometrie, insbesondere die Anordnung der Eingangs- und Ausgangsanschlüsse kann beliebig je nach Anwendung variiert werden. Auch ist die mechanische Auslöseeinrichtung nicht auf das Schwenkteil und die Leiterbahnverbindungseinrichtung beschränkt, sondern kann anderweitig durch mechanische und elektrische Komponenten realisiert werden.

Obwohl bei den oben beschriebenen Ausführungsformen beispielhafte Überspannungsvorrichtungen zur Übertragung von einem bzw. zwei externen Spannungssignalen erläutert wurden, ist die vorliegende Erfindung nicht darauf beschränkt, sondern generell für Überspannungsvorrichtungen mit beliebig vielen externen Spannungssignalen anwendbar.

## Patentansprüche

1. Überspannungsschutzvorrichtung, insbesondere für informationstechnische- und/oder kommunikationstechnische Anlagen, mit:
einem Gehäuse (ST, BT; GT);
einem ersten Eingangsanschluss (E1) zum Anlegen eines ersten externen Spannungssignals, einem zweiten Eingangsanschluss (E2) zum Anlegen eines zweiten externen Spannungssignals, einem ersten Ausgangsanschluss (A1) zum Ausgeben des ersten externen Spannungssignals, einem zweiten Ausgangsanschluss (A2) zum Ausgeben des zweiten externen Spannungssignals;
einer Überspannungsschutz-Schaltungseinrichtung (G1, R1, Z1; G1, G2, R1, R2, Z1; G1, G2, R1, R2, Z1, Z2), welche zumindest teilweise auf einer im Gehäuse (ST, BT; G) angeordneten Platine (P) vorgesehen ist;
einem ersten Strompfad (ST1) zum Leiten des ersten externen Spannungssignals vom ersten Eingangsanschluss (E1) zum ersten Ausgangsanschluss (A1) unter Umgehung der Überspannungsschutz-Schaltungseinrichtung (G1, R1, Z1; G1, G2, R1, R2, Z1; G1, G2, R1, R2, Z1, Z2);
einem zweiten Strompfad (ST2) zum Leiten des zweiten externen Spannungssignals vom zweiten Eingangsanschluss (E2) zum zweiten Ausgangsanschluss (A2) unter Umgehung der Überspannungsschutz-Schaltungseinrichtung (G1, R1, Z1; G1, G2, R1, R2, Z1; G1, G2, R1, R2, Z1, Z2);
einem dritten Strompfad (ST3) zum Leiten des ersten externen Spannungssignals vom ersten Eingangsanschluss (E1) zum ersten Ausgangsanschluss (A1) über die Überspannungsschutz-Schaltungseinrichtung (G1, R1, Z1; G1, G2, R1, R2, Z1; G1, G2, R1, R2, Z1, Z2);
einer ersten Schaltkontakteinrichtung (F1) zum Öffnen und Schließen des ersten Strompfades (ST1);
einer ersten elektrischen Überspannungsschutzkomponente (G1), welche zwischen den ersten und den dritten Strompfad (ST1, ST3) geschaltet ist, die Überspannungsschutzvorrichtung **gekennzeichnet durch** eine mechanische Auslöseeinrichtung (AU; B, S, EF, SL) zum Öffnen der ersten Schaltkontakteinrichtung (F1) in einem nicht ausgelösten Zustand und zum Schließen der ersten Schaltkontakteinrichtung (F1) zum Unterbrechen des dritten Strompfades (ST3) in einem ausgelösten Zustand bei einem durch Überschreiten eines Nennparameters und/oder durch Degradation der Bauteile hervorgerufenen Auslösestrom in der Überspannungsschutz-Schaltungseinrichtung (G1, R1, Z1; G1, G2, R1, R2, Z1; G1, G2, R1, R2, Z1, Z2).

2. Überspannungsschutzvorrichtung nach Anspruch 1, wobei die mechanische Auslöseeinrichtung (AU; B, S, EF, SL) aufweist:
eine mit einer Lotverbindung oder Leitkleberverbindung auf der Platine (P) angebrachten Leiterbahnverbindungseinrichtung (B), welche in einem ausgelösten Zustand bei Überschreiten des vorgegebenen Auslösestroms durch die Lotverbindung oder Leitkleberverbindung aufschmelzbar ist;
wobei die Leiterbahnverbindungseinrichtung (B) im nicht ausgelösten Zustand eine erste Unterbrechungsstelle (U1) im dritten Strompfad (ST3) überbrückt; und
eine verlagerbare mechanische Betätigungseinrichtung (S, EF, SL) zum Öffnen der ersten Schaltkontakteinrichtung (F1) im nicht ausgelösten Zustand und zum Schließen der ersten Schaltkontakteinrichtung (F1) im ausgelösten Zustand und zum Entfernen der Leiterbahnverbindungseinrichtung (B) im ausgelösten Zustand.

3. Überspannungsschutzvorrichtung nach Anspruch 2, wobei eine zweite elektrische Überspannungsschutzkomponente (Z1) in einem fünften Strompfad (ST5) zwischen den ersten Ausgangsanschluss (A1) und den zweiten Ausgangsanschluss (A2) geschaltet ist und die Leiterbahnverbindungseinrichtung (B) nicht ausgelösten Zustand eine zweite Unterbrechungsstelle (U1') im fünften Strompfad (ST5) überbrückt.

4. Überspannungsschutzvorrichtung nach Anspruch 2 oder 3, umfassend einen vierten Strompfad (ST4) zum Leiten des zweiten externen Spannungssignals vom zweiten Eingangsanschluss (E2) zum zweiten Ausgangsanschluss (A2) über die Überspannungsschutz-Schaltungseinrichtung (G1, R1, Z1; G1, G2, R1, R2, Z1; G1, G2, R1, R2, Z1, Z2);
eine zweite Schaltkontakteinrichtung (F2) zum Öffnen und Schließen des zweiten Strompfades (ST2);
eine dritte elektrische Überspannungsschutzkomponente (G2), die zwischen den vierten Strompfad (ST3) und die erste elektrische Überspannungsschutzkomponente (G1) geschaltet ist;
wobei die Leiterbahnverbindungseinrichtung (B) im nicht ausgelösten Zustand eine zweite Unterbrechungsstelle (U2) im vierten Strompfad (ST4) überbrückt;
wobei ein Masseanschluss (M) vorgesehen ist und ein erster Knoten (KN1) zwischen der ersten Überspannungsschutzkomponente (G1) und der dritten Überspannungsschutzkomponente (G2) mit dem Masseanschluss (M) verbunden ist; und
wobei die mechanische Betätigungseinrichtung (S, EF, SL) zum parallelen Öffnen der ersten und zweiten Schaltkontakteinrichtung (F1, F2) im nicht ausgelösten Zustand und zum parallelen Schließen der Schließen der ersten und zweiten Schaltkontakteinrichtung (F1, F2) im ausgelösten Zustand eingerichtet ist.

5. Überspannungsschutzvorrichtung nach Anspruch 4 in Abhängigkeit von Anspruch 3, wobei eine vierte elektrische Überspannungsschutzkomponente (Z2) zwischen den zweiten Ausgangsanschluss (A2) und die zweite elektrische Überspannungsschutzkomponente (Z1) geschaltet ist, wobei ein zweiter Knoten (KN2) zwischen der zweiten und vierten Überspannungsschutzkomponente (Z1, Z2) mit dem Masseanschluss (M) verbunden ist;
wobei die Leiterbahnverbindungseinrichtung (B) im nicht ausgelösten Zustand eine vierte Unterbrechungsstelle (U2') im fünften Strompfad (ST5) zwischen der vierten Überspannungsschutzkomponente (Z2) und dem zweiten Ausgangsanschluss (A2) überbrückt.

6. Überspannungsschutzvorrichtung nach einem der vorhergehenden Ansprüche, wobei die mechanische Betätigungseinrichtung (S, EF; SL) ein drehbares Schwenkteil (S) aufweist, das mittels einer Federeinrichtung (EF) gegen die Leiterbahnverbindungseinrichtung (B) vorgespannt ist.

7. Überspannungsschutzvorrichtung nach einem Anspruch 6, wobei die mechanische Betätigungseinrichtung (S, EF; SL) einen durch das Schwenkteil auslenkbaren Stößel (SL) aufweist, der über ein Kulissenteil (KU) mit der ersten Schaltkontakteinrichtung (F1) bzw. mit der ersten und zweiten Schaltkontakteinrichtung (F1, F2) verbunden ist.

8. Überspannungsschutzvorrichtung nach einem der vorhergehenden Ansprüche, wobei im dritten und/oder vierten Strompfad (ST3, ST4) eine Impedanzeinrichtung (R1, R2), vorzugsweise ein Widerstand, vorgesehen ist.

9. Überspannungsschutzvorrichtung nach einem der vorhergehenden Ansprüche, wobei die erste und/oder dritte elektrische Überspannungsschutzkomponente (G1, G2) eine Gasentladungsröhre aufweisen.

10. Überspannungsschutzvorrichtung nach einem der vorhergehenden Ansprüche, wobei die zweite und/oder vierte elektrische Überspannungsschutzkomponente (Z1, Z2) eine bidirektionale Zenerdiode aufweisen.

11. Überspannungsschutzvorrichtung nach einem der vorhergehenden Ansprüche, wobei die erste Schaltkontakteinrichtung (F1) bzw. die erste und zweite Schaltkontakteinrichtung (F1, F2) als elastische Federzungen ausgebildet sind.

12. Überspannungsschutzvorrichtung nach einem der vorhergehenden Ansprüche, wobei das Gehäuse (GT) einteilig ausgebildet ist und ein wannenartiges Unterteil (WGT) aufweist, das mittels einer Deckplatte (DGT) verschließbar ist.

13. Überspannungsschutzvorrichtung nach einem der vorhergehenden Ansprüche 1 bis 11, wobei das Gehäuse (BT, ST) zweiteilig ausgebildet ist und ein Basisteil (BT) und ein Steckteil (ST) aufweist, wobei das Steckteil (ST) im Basisteil (BT) lösbar verrastend einsteckbar ist, wobei der erste und zweite Strompfad (ST1, ST2), der erste und zweite Eingangsanschluss (E1, E2) und der erste und zweite Ausgangsabschluss (A1, A2) und die erste bzw. die erste und zweite Schaltkontakteinrichtung (F1, F2) im Basisteil (BT) vorgesehen sind und wobei die Überspannungsschutz-Schaltungseinrichtung (G1, R1, Z1; G1, G2, R1, R2, Z1; G1, G2, R1, R2, Z1, Z2), die Platine (P) und die mechanische Betätigungseinrichtung (S, EF; SL) im Steckteil (ST) vorgesehen sind.

14. Überspannungsschutzvorrichtung nach Anspruch 13, wobei eine Mehrzahl von Steckkontakten (P1, P2, P1', P2', PM) zum elektrischen Verbinden vom dem Steckteil (ST) mit dem Basisteil (BT) an der Platine (P) angebracht ist, welche aus dem Steckteil (ST) herausragen und in das Basisteil (BT) einführbar sind.

15. Überspannungsschutzvorrichtung nach einem der Ansprüche 13 oder 14, wobei die mechanische Betätigungseinrichtung (S, EF, SL) derart gestaltet ist, dass bei nicht in das Basisteil (BT) eingestecktem Steckteil (ST) die erste bzw. die erste und zweite Schaltkontakteinrichtung (F1, F2) geschlossen sind.

16. Überspannungsschutzvorrichtung nach einem der Ansprüche 13, 14 oder 15, wobei die mechanische Betätigungseinrichtung (S, EF; SL) einen durch das Schwenkteil auslenkbaren Stößel (SL) aufweist, der in das Basisteil (BT) zum Öffnen der ersten Schaltkontakteinrichtung (F1) bzw. der ersten und zweiten Schaltkontakteinrichtung (F1, F2) im nicht ausgelösten Zustand einführbar ist.

17. Überspannungsschutzvorrichtung nach einem der Ansprüche 13 bis 16, wobei das Steckteil (ST) und das Basisteil (BT) jeweils ein wannenartiges Unterteil (WST, WBT) aufweisen, die mittels einer jeweiligen Deckplatte (DST, DBT) verschließbar sind.

## Claims

1. Surge protection apparatus, in particular for information technology and/or communication technology systems, having:
a housing (ST, BT; GT);
a first input terminal (E1) for applying a first external voltage signal, a second input terminal (E2) for applying a second external voltage signal, a first output terminal (A1) for outputting the first external voltage signal, a second output terminal (A2) for outputting the second external voltage signal; a surge protection circuit device (G1, R1, Z1; G1, G2, R1, R2, Z1; G1, G2, R1, R2, Z1, Z2) which is at least partially provided on a printed circuit board (P) arranged in the housing (ST, BT; G) ;
a first current path (ST1) for conducting the first external voltage signal from the first input terminal (E1) to the first output terminal (A1) while bypassing the surge protection circuit device (G1, R1, Z1; G1, G2, R1, R2, Z1; G1, G2, R1, R2, Z1, Z2);
a second current path (ST2) for conducting the second external voltage signal from the second input terminal (E2) to the second output terminal (A2) while bypassing the surge protection circuit device (G1, R1, Z1; G1, G2, R1, R2, Z1; G1, G2, R1, R2, Z1, Z2);
a third current path (ST3) for conducting the first external voltage signal from the first input terminal (E1) to the first output terminal (A1) via the surge protection circuit device (G1, R1, Z1; G1, G2, R1, R2, Z1; G1, G2, R1, R2, Z1, Z2);
a first switching contact device (F1) for opening and closing the first current path (ST1);
a first electrical surge protection component (G1) which is connected between the first and the third current path (ST1, ST3), the surge protection apparatus **characterized by** a mechanical tripping device (AU; B, S, EF, SL) for opening the first switching contact device (F1) in a non-tripped state and for closing the first switching contact device (F1) to interrupt the third current path (ST3) in a tripped state given a tripping current in the surge protection circuit device (G1, R1, Z1; G1, G2, R1, R2, Z1; G1, G2, R1, R2, Z1, Z2) caused by exceedance of a nominal parameter and/or by degradation of the components.

2. Surge protection apparatus according to Claim 1, wherein the mechanical tripping device (AU; B, S, EF, SL) comprises:
a conductor track connection device (B) which is attached to the printed circuit board (P) using a soldered connection or conductive adhesive connection and which in a tripped state can be melted through the soldered connection or conductive adhesive connection if the predetermined tripping current is exceeded;
wherein the conductor track connection device (B) bypasses a first interruption point (U1) in the third current path (ST3) in the non-tripped state; and
a displaceable mechanical actuating device (S, EF, SL) for opening the first switching contact device (F1) in the non-tripped state and for closing the first switching contact device (F1) in the tripped state and for removing the conductor track connection device (B) in the tripped state.

3. Surge protection apparatus according to Claim 2, wherein a second electrical surge protection component (Z1) is connected in a fifth current path (ST5) between the first output terminal (A1) and the second output terminal (A2) and the conductor track connection device (B) bypasses a second interruption point (U1') in the fifth current path (ST5) in the non-tripped state.

4. Surge protection apparatus according to Claim 2 or 3, comprising
a fourth current path (ST4) for conducting the second external voltage signal from the second input terminal (E2) to the second output terminal (A2) via the surge protection circuit device (G1, R1, Z1; G1, G2, R1, R2, Z1; G1, G2, R1, R2, Z1, Z2);
a second switching contact device (F2) for opening and closing the second current path (ST2);
a third electrical surge protection component (G2) which is connected between the fourth current path (ST3) and the first electrical surge protection component (G1);
wherein the conductor track connection device (B) bypasses a second interruption point (U2) in the fourth current path (ST4) in the non-tripped state;
wherein a ground terminal (M) is provided and a first node (KN1) between the first surge protection component (G1) and the third surge protection component (G2) is connected to the ground terminal (M); and
wherein the mechanical actuating device (S, EF, SL) is set up for parallel opening of the first and second switching contact device (F1, F2) in the non-tripped state and for parallel closing of the closing of the first and second switching contact device (F1, F2) in the tripped state.

5. Surge protection apparatus according to Claim 4 when dependent on Claim 3, wherein a fourth electrical surge protection component (Z2) is connected between the second output terminal (A2) and the second electrical surge protection component (Z1), wherein a second node (KN2) between the second and fourth surge protection components (Z1, Z2) is connected to the ground terminal (M);
wherein the conductor track connection device (B) bypasses a fourth interruption point (U2') in the fifth current path (ST5) between the fourth surge protection component (Z2) and the second output terminal (A2) in the non-tripped state.

6. Surge protection apparatus according to any one of the preceding claims, wherein the mechanical actuating device (S, EF; SL) has a rotatable pivoting part (S) which is prestressed against the conductor track connection device (B) by means of a spring device (EF).

7. Surge protection apparatus according to Claim 6, wherein the mechanical actuating device (S, EF; SL) has a plunger (SL) which can be deflected by the pivoting part and which is connected to the first switching contact device (F1) or to the first and second switching contact devices (F1, F2) via a link part (KU).

8. Surge protection apparatus according to any one of the preceding claims, wherein an impedance device (R1, R2), preferably a resistor, is provided in the third and/or fourth current path (ST3, ST4).

9. Surge protection apparatus according to any one of the preceding claims, wherein the first and/or third electrical surge protection component (G1, G2) have a gas discharge tube.

10. Surge protection apparatus according to any one of the preceding claims, wherein the second and/or fourth electrical surge protection component (Z1, Z2) have a bidirectional Zener diode.

11. Surge protection apparatus according to any one of the preceding claims, wherein the first switching contact device (F1) or the first and second switching contact devices (F1, F2) are designed as elastic spring tongues.

12. Surge protection apparatus according to any one of the preceding claims, wherein the housing (GT) is designed in one piece and has a trough-like lower part (WGT) which can be closed by means of a cover plate (DGT).

13. Surge protection apparatus according to any one of the preceding Claims 1 to 11, wherein the housing (BT, ST) is designed in two parts and has a base part (BT) and a plug-in part (ST), wherein the plug-in part (ST) is able to be plugged in in the base part (BT) in a latching and releasable manner, wherein the first and second current path (ST1, ST2), the first and second input terminal (E1, E2) and the first and second output terminal (A1, A2) and the first or the first and second switching contact device (F1, F2) are provided in the base part (BT) and wherein the surge protection circuit device (G1, R1, Z1; G1, G2, R1, R2, Z1; G1, G2, R1, R2, Z1, Z2), the printed circuit board (P) and the mechanical actuating device (S, EF; SL) are provided in the plug-in part (ST).

14. Surge protection apparatus according to Claim 13, wherein a plurality of plug-in contacts (P1, P2, P1', P2', PM) for electrically connecting the plug-in part (ST) to the base part (BT) are attached to the printed circuit board (P) and protrude out of the plug-in part (ST) and can be inserted into the base part (BT).

15. Surge protection apparatus according to any one of Claims 13 or 14, wherein the mechanical actuating device (S, EF, SL) is designed in such a way that, when the plug-in part (ST) is not plugged into the base part (BT), the first or the first and second switching contact device (F1, F2) are closed.

16. Surge protection apparatus according to any one of Claims 13, 14 or 15, wherein the mechanical actuating device (S, EF; SL) has a plunger (SL) which can be deflected by the pivoting part and which can be inserted into the base part (BT) to open the first switching contact device (F1) or the first and second switching contact devices (F1, F2) in the non-tripped state.

17. Surge protection apparatus according to any one of Claims 13 to 16, wherein the
plug-in part (ST) and the base part (BT) each have a trough-like lower part (WST, WBT) which can be closed by means of a respective cover plate (DST, DBT).

## Revendications

1. Dispositif de protection contre les surtensions, destiné en particulier à des systèmes informatiques et/ou de communication, ledit dispositif comprenant :
un boîtier (ST, BT ; GT) ;
une première borne d'entrée (E1) destinée à appliquer un premier signal de tension extérieur, une deuxième borne d'entrée (E2) destinée à appliquer un deuxième signal de tension extérieur, une première borne de sortie (A1) destinée à délivrer le premier signal de tension extérieur, une deuxième borne de sortie (A2) destinée à délivrer le deuxième signal de tension extérieur ;
un module de circuit de protection contre les surtensions (G1, R1, Z1 ; G1, G2, R1, R2, Z1 ; G1, G2, R1, R2, Z1, Z2), qui est au moins partiellement prévu sur une carte de circuit imprimé (P) disposée dans le boîtier (ST, BT ; G) ;
un premier chemin de courant (ST1) destiné à conduire le premier signal de tension extérieur de la première borne d'entrée (E1) à la première borne de sortie (A1) en contournant le module de circuit de protection contre les surtensions (G1, R1, Z1 ; G1, G2, R1, R2, Z1, G1, G2, R1, R2, Z1, Z2) ;
un deuxième chemin de courant (ST2) destiné à conduire le deuxième signal de tension extérieur de la deuxième borne d'entrée (E2) à la deuxième borne de sortie (A2) en contournant le module de circuit de protection contre les surtensions (G1, R1, Z1 ; G1, G2, R1, R2, Z1, G1, G2, R1, R2, Z1, Z2) ;
un troisième chemin de courant (ST3) destiné à conduire le premier signal de tension extérieur de la première borne d'entrée (E1) à la première borne de sortie (A1) par le biais du module de circuit de protection contre les surtensions (G1, R1, ZI ; G1, G2, R1, R2, Z1 ; G1, G2, R1, R2, Z1, Z2) ;
un premier module de contact de commutation (F1) destiné à ouvrir et fermer le premier chemin de courant (ST1) ;
un premier composant électrique de protection contre les surtensions (G1) qui est monté entre le premier et le troisième chemin de courant (ST1, ST3) le dispositif de protection contre les surtensions étant **caractérisé par** un module de déclenchement mécanique (AU ; B, S, EF, SL) destiné à ouvrir le premier module de contact de commutation (F1) dans un état non déclenché et à fermer le premier module de contact de commutation (F1) pour interrompre le troisième chemin de courant (ST3) dans un état déclenché lorsqu'un courant de déclenchement dans le module de circuit de protection contre les surtensions (G1, R1, Z1 ; G1, G2, R1, R2, Z1 ; G1, G2, R1, R2, Z1, Z2) est causé par le dépassement d'un paramètre nominal et/ou par la dégradation des composants.

2. Dispositif de protection contre les surtensions selon la revendication 1, le module de déclenchement mécanique (AU ; B, S, EF, SL) comportant :
un module de liaison de pistes conductrices (B) qui est monté sur la carte de circuit imprimé (P) par une liaison par brasage ou une liaison par adhésif conducteur et qui peut fondre en cas de dépassement du courant de déclenchement spécifié à travers la liaison par brasage ou la liaison par adhésif conducteur ;
le module de liaison de pistes conductrices (B) pontant un premier point d'interruption (U1) dans le troisième chemin de courant (ST3) à l'état non déclenché ; et
un module d'actionnement mécanique déplaçable (S, EF, SL) destiné à ouvrir le premier module de contact de commutation (F1) à l'état non déclenché et à fermer le premier module de contact de commutation (F1) à l'état déclenché et à retirer le module de liaison de pistes conductrices (B) à l'état déclenché.

3. Dispositif de protection contre les surtensions selon la revendication 2, un deuxième composant électrique de protection contre les surtensions (ZI) étant monté dans un cinquième chemin de courant (ST5) entre la première borne de sortie (A1) et la deuxième borne de sortie (A2) et le module de liaison de pistes conductrices (B) pontant à l'état non déclenché un deuxième point d'interruption (U1') dans le cinquième chemin de courant (ST5).

4. Dispositif de protection contre les surtensions selon la revendication 2 ou 3, comprenant
un quatrième chemin de courant (ST4) destiné à conduire le deuxième signal de tension extérieur de la deuxième borne d'entrée (E2) à la deuxième borne de sortie (A2) par le biais du module de circuit de protection contre les surtensions (G1, R1, Z1 ; G1, G2, R1, R2, Z1 ; G1, G2, R1, R2, Z1, Z2) ;
un deuxième module de contact de commutation (F2) destiné à ouvrir et fermer le deuxième chemin de courant (ST2) ;
un troisième composant électrique de protection contre les surtensions (G2) qui est monté entre le quatrième chemin de courant (ST3) et le premier composant électrique de protection contre les surtensions (G1) ;
le module de liaison de pistes conductrices (B) pontant un deuxième point d'interruption (U2) dans le quatrième chemin de courant (ST4) à l'état non déclenché ;
une borne de masse (M) étant prévue et un premier noeud (KN1) entre le premier composant de protection contre les surtensions (G1) et le troisième composant de protection contre les surtensions (G2) étant relié à la borne de masse (M) ; et
le module d'actionnement mécanique (S, EF, SL) étant conçu pour ouvrir en parallèle les premier et deuxième modules de contact de commutation (F1, F2) à l'état non déclenché et pour fermer en parallèle les premier et deuxième modules de commutation de contact (F1, F2) à l'état déclenché.

5. Dispositif de protection contre les surtensions selon la revendication 4 lorsqu'elle dépend de la revendication 3, un quatrième composant électrique de protection contre les surtensions (Z2) étant monté entre la deuxième borne de sortie (A2) et le deuxième composant électrique de protection contre les surtensions (Z1), un deuxième noeud (KN2) entre les deuxième et quatrième composants de protection contre les surtensions (Z1, Z2) étant relié à la borne de masse (M) ; le module de liaison de pistes conductrices (B) pontant à l'état non déclenché un quatrième point d'interruption (U2') dans le cinquième chemin de courant (ST5) entre le quatrième composant de protection contre les surtensions (Z2) et la deuxième borne de sortie (A2).

6. Dispositif de protection contre les surtensions selon l'une des revendications précédentes, le dispositif d'actionnement mécanique (S, EF ; SL) comportant une partie pivotante rotative (S) qui est précontrainte au moyen d'un module à ressort (EF) contre le module de liaison de pistes conductrices (B).

7. Dispositif de protection contre les surtensions selon la revendication 6, le module d'actionnement mécanique (S, EF ; SL) comportant un poussoir (SL) qui peut être dévié par la partie pivotante et qui est relié au premier module de contact de commutation (F1) ou aux premier et deuxième modules de contact de commutation (F1, F2) par le biais d'une pièce formant coulisseau (KU).

8. Dispositif de protection contre les surtensions selon l'une des revendications précédentes, un module d'impédance (R1, R2), de préférence une résistance, étant prévu dans le troisième et/ou le quatrième chemin de courant (ST3, ST4).

9. Dispositif de protection contre les surtensions selon l'une des revendications précédentes, les premier et/ou troisième composants électriques de protection contre les surtensions (G1, G2) comportant un tube à décharge gazeuse.

10. Dispositif de protection contre les surtensions selon l'une des revendications précédentes, les deuxième et/ou quatrième composants électriques de protection contre les surtensions (Z1, Z2) comportant une diode Zener bidirectionnelle.

11. Dispositif de protection contre les surtensions selon l'une des revendications précédentes, le premier module de contact de commutation (F1) ou les premier et deuxième modules de contact de commutation (F1, F2) étant conçus sous la forme de languettes à ressort élastiques.

12. Dispositif de protection contre les surtensions selon l'une des revendications précédentes, le boîtier (GT) étant conçu d'une seule pièce et comportant une partie inférieure (WGT) en forme d'auge qui peut être fermée au moyen d'une plaque de recouvrement (DGT).

13. Dispositif de protection contre les surtensions selon l'une des revendications précédentes 1 à 11, le boîtier (BT, ST) étant conçu en deux parties et comportant une partie de base (BT) et une partie enfichable (ST), la partie enfichable (ST) pouvant s'enficher de manière amovible par encliquetage dans la partie de base (BT), les premier et deuxième chemins de courant (ST1, ST2), les première et deuxième bornes d'entrée (E1, E2) et les première et deuxième bornes de sortie (A1, A2) et le premier module de contact de commutation ou les premier et deuxième modules de contact de commutation (F1, F2) étant prévus dans la partie de base (BT) et le module de circuit de protection contre les surtensions (G1, R1, Z1 ; G1, G2, R1, R2, Z1 ; G1, G2, R1, R2, Z1, Z2), la carte de circuit imprimé (P) et le module d'actionnement mécanique (S, EF ; SL) étant prévus dans la partie enfichable (ST).

14. Dispositif de protection contre les surtensions selon la revendication 13, une pluralité de contacts enfichables (P1, P2, P1', P2', PM) étant fixée à la carte de circuit imprimé (P) afin de relier électriquement la partie enfichable (ST) à la partie de base (BT), laquelle pluralité de contacts dépassent de la partie enfichable (ST) et peuvent être insérés dans la partie de base (BT).

15. Dispositif de protection contre les surtensions selon l'une des revendications 13 ou 14, le module d'actionnement mécanique (S, EF, SL) étant conçu de telle sorte que, lorsque la partie enfichable (ST) n'est pas enfichée dans la partie de base (BT), le premier module de contact de commutation ou les premier et deuxième modules de contact de commutation (F1, F2) sont fermés.

16. Dispositif de protection contre les surtensions selon l'une des revendications 13, 14 ou 15, le module d'actionnement mécanique comportant un poussoir (S, EF ; SL) qui peut être dévié par la partie pivotante et qui peut être inséré dans la partie de base (BT) afin d'ouvrir le premier module de contact de commutation (F1) ou les premier et deuxième modules de contact de commutation (F1, F2) à un état non déclenché.

17. Dispositif de protection contre les surtensions selon l'une des revendications 13 à 16, la partie enfichable (ST) et la partie de base (BT) comportant chacune une partie inférieure (WST, WBT) en forme d'auge qui peut être fermée au moyen d'une plaque de recouvrement respective (DST, DBT).
